# EUROPÄISCHE PATENTSCHRIFT

(11) **EP 2 199 619 B1**
(45) Veröffentlichungstag und Bekanntmachung des Hinweises auf die Patenterteilung: **02.05.2012**
(21) Anmeldenummer: 08171765.4
(22) Anmeldetag: 16.12.2008
(51) Int. Cl.: F04D 15/00

(54) **Mechanische Kfz-Kühlmittel-Radialpumpe**
Automotive coolant radial pump
Pompe radiale de refroidissement pour véhicules automobiles

(43) Veröffentlichungstag der Anmeldung: 23.06.2010
(73) Patentinhaber: Pierburg Pump Technology GmbH, 41460 Neuss (DE)
(72) Erfinder: Dattoli, Emmanuel, 57000 Metz (FR); Durand, Jean-Michel, 57070 Metz (FR); Finidori, Laurent, 57310 Bertrange (FR); Fournier, Arnaud, 57970 Yutz (FR); Mele, Gabriel, 57000 Metz (FR); Reininger, Pierre, 57970 Basse Ham (FR); Simon, Gilles, 57860 Montois la Montage (FR); Ritz, Jérome, 57175 Gandrange (FR)
(74) Vertreter: Patentanwälte ter Smitten Eberlein Rütten Partnerschaftsgesellschaft

(56) Entgegenhaltungen:
- DE-A1- 10 344 309
- DE-A1-102005 004 315
- US-A- 4 828 455
- US-A- 5 169 286

## Beschreibung

Die Erfindung betrifft eine mechanisch angetriebene Kühlmittel-Radialpumpe für ein mit einem Verbrennungsmotor angetriebenes Kraftfahrzeug, mit einem Radial-Flügelrad, das einen radialen Kühlmittel-Auslass aufweist.

Im Stand der Technik sind Kühlmittel-Radialpumpen für Kfz-Verbrennungsmotoren beschrieben, die über eine Riemenscheibe von der Kurbelwelle des Verbrennungsmotors angetrieben werden und bei denen das Flügelrad durch eine Kupplung schaltbar von der Pumpenwelle angetrieben wird.

Mit der mit solchen Kühlmittel-Radialpumpen realisierbaren Zweipunktregelung kann die Kühlleistung der Radialpumpe variiert werden. Diese Regelung ermöglicht es, dass eine unmittelbar nach dem Anlassen des Verbrennungsmotors einsetzende Zwangskühlung vermieden werden kann, wodurch die Warmlaufphase des Verbrennungsmotors mit den in dieser Phase auftretenden Nachteilen, wie beispielsweise erhöhten Reibungsverlusten, erhöhten Emissionswerten und einem erhöhten Kraftstoffverbrauch, deutlich verkürzt werden kann.

Aus der DE 100 57 098 C1 ist eine regelbare Kühlmittel-Pumpe bekannt, bei der stationär im Pumpengehäuse eine Magnetspule angeordnet ist, welche mit einer drehfest, jedoch federbelastet verschiebbar auf der Antriebswelle angeordneten, flügelradseitig mit einem Reibbelag versehenen Ankerscheibe derart in Wirkverbindung treten kann, dass bei abgeschaltetem Magnetfeld infolge der Federanpreßkraft das drehbar auf der Antriebswelle angeordnete Flügelrad von der Ankerscheibe mitgenommen wird.

Aus der EP 1 657 446 A2 ist eine über eine Riemenscheibe angetriebene regelbare Kühlmittel-Radialpumpe für Verbrennungsmotoren bekannt, bei der im Pumpengehäuse ein Magnetgehäuse mit einer Magnetspule und ein mit einem Magnetanker versehener, durch eine Druckfeder belasteter Ventilschieber angeordnet ist, dessen Ventilrohr mit seinem Innendurchmesser den Außendurchmesser des Flügelrades bzw. des Flügelrad-Auslasses geringfügig überragt, und der axial so verschoben werden kann, dass in einer Öffnungsposition des Ventilrohres der Zufluss vom Flügelrad in den Auslass-Ringkanal frei gegeben und in der Schließposition des Ventilrohrs der Zufluss vom Flügelrad in den Ringkanal versperrt ist.

Hierdurch ist es möglich, die Kühlmittelmenge aktiv zu steuern, um einerseits eine schnellstmögliche Erwärmung des Motors zu gewährleisten und gleichzeitig nach dem Erwärmen des Motors die Motortemperatur im Dauerbetrieb so zu beeinflussen, dass im gesamten Arbeitsbereich des Motors sowohl die Schadstoffemission wie auch die Reibungsverluste und der Kraftstoffverbrauch deutlich reduziert werden können. Allerdings ist diese Lösung sehr aufwendig und teuer in der Herstellung

Aus US 4,828,455 A ist eine mechanische Kfz-Kühlmittel-Radialpumpe bekannt, die alle Merkmale des Oberbegriffs des Anspruchs 1 offenbart, und bei der ein verschiebbares Ventilrohr den radialen Flügelrad-Auslass zu dem Ringkanal durch axiales Verschieben Verschließen bzw. Freigeben kann. Das Ventilrohr wird durch einen rotierenden Wachselement-Aktuator aktuiert.

Eine ähnliche Kfz-Kühlmittel-Radialpumpe ist aus US 5,169,286 A bekannt, bei der das Ventilrohr jedoch durch eine Feder mit einem sogenannten Formgedächtnis aktuiert wird.

Aus DE 10344309 A1 ist eine Kfz-Kühlmittel-Radialpumpe bekannt, bei der ein blockförmiger Schieber in den gesamten Hohlraum des Pumpenrades axial geschoben werden kann. Der Schieber wird durch ein pumpenaußenseitig vorgesehenen Aktuator über einen Hebel axial aktuiert.

Aus DE 2005004315 A1 ist eine Kfz-Kühlmittel-Radialpumpe bekannt, die zum Verschließen bzw. Freigeben des Flügelradauslasses ein axial verschiebbares Ventilrohr aufweist. Das Ventilrohr wird durch einen elektromagnetischen Aktuator axial betätigt.

Aufgabe der Erfindung ist es demgegenüber, eine steuerbare mechanische Kühlmittel-Radialpumpe zu schaffen, die einfach aufgebaut und kostengünstig herstellbar ist.

Diese Aufgabe wird erfindungsgemäß gelöst durch eine mechanische Kfz-Kühlmittel-Radialpumpe mit den Merkmalen des Patentanspruches 1.

Die erfindungsgemäße Radialpumpe weist ein Pumpengehäuse, ein Radial-Flügelrad mit einem radialen Kühlmittel-Auslass, einen in den radialen Flügelrad-Auslass umgebenden Auslass-Ringkanal, ein axial verschiebbares Ventilrohr, und einen mechanischen temperaturgesteuerten Ventilrohr-Aktuator auf. Das verschiebbare Ventilrohr ist zum Verschließen des Flügelrad-Auslasses in den Ringkanal in eine Schließposition einschiebbar, so dass es den Flügelrad-Auslass umgibt und verschließt. Der mechanische temperaturgesteuerte Ventilrohr-Aktuator ist in dem von dem Pumpengehäuse umschlossenen Kühlmittelraum angeordnet, wobei der Aktuator das Ventilrohr bei Erwärmung des Aktuators in die Ventilrohr-Öffnungsposition schiebt.

Die Steuerung beziehungsweise Regelung der mechanisch angetriebenen Radialpumpe erfolgt also rein mechanisch durch einen temperaturgesteuerten Aktuator, der unmittelbar von dem Kühlmittel in dem Kühlmittelraum umgeben ist. Die Steuerung der Radialpumpe erfolgt also auf Grundlage der KühlmittelTemperatur innerhalb der Radialpumpe. Außerhalb der Radialpumpe sind keinerlei Bauelemente vorgesehen, die für die temperaturgeführte Steuerung der Radialpumpe erforderlich sind. Eine elektrische Versorgung der Radialpumpe entfällt.

Das Kühlmittel in dem Pumpengehäuse der Radialpumpe nimmt aufgrund der unvermeidlichen freien Konvektion des Kühlmittels mit einer gewissen Verzögerung stets die Temperatur des Kühlmittels außerhalb der Radialpumpe an. Die hierdurch auftretende Verzögerung ist jedoch nicht schädlich, da die eigentliche Temperaturregelung des Kühlmittels durch ein separates Thermostat erfolgt. Die Steuerung der Radialpumpe dient ausschließlich dazu, während des Kaltlaufs des Verbrennungsmotors das Kühlmittel nicht umzuwälzen, um die Erwärmung des Verbrennungsmotors zu beschleunigen.

Die erfindungsgemäße Radialpumpe ermöglicht es, den Kühlmitteldurchgang durch die Pumpe während des Kaltlaufs des Verbrennungsmotors zu verschließen, um die Kühlung des Verbrennungsmotors in dieser Phase zu minimieren. Selbst bei frei drehendem Flügelrad ist die Durchflußrate an Kühlmittel zum Verbrennungsmotor annähernd Null, da der Kühlmitteldurchtritt durch den Flügelrad-Auslass durch das Ventilrohr in Schließposition verhindert wird. Auf diese Weise wird ein schnelleres Warmlaufen des Verbrennungsmotors erreicht. Bei steigenden Temperaturen wird der Flügelrad-Auslass geöffnet, und die Kühlmittel-Durchtrittsrate erhöht sich bis zu einem Maximum. Es wird somit eine temperaturgesteuerte Kühlmittel-Radialpumpe geschaffen, die einfach aufgebaut und daher kostengünstig herstellbar ist.

Der Aktuator ist als Wachselement ausgebildet. Ein Wachselement- Aktuator ist sehr preiswert, einfach aufgebaut, robust und zuverlässig.

Dem Aktuator ist ein elektrisches Heizelement zugeordnet, durch das der Aktuator beheizbar ist. Solange das Ventilrohr in seiner Schießposition steht, erwärmt sich das Kühlmittel in dem Pumpengehäuse im Wesentlichen durch passive Konvektion. Die tatsächliche Temperatur des Verbrennungsmotors beziehungsweise des Kühlmittels in dem Verbrennungsmotor erreicht die Radialpumpe daher nur mit Verzögerung. Diese Verzögerung kann verringert werden, indem das Heizelement den Aktuator aktiv erwärmt, sobald der Verbrennungsmotor läuft. Hierdurch wird die Verzögerung so verringert, dass das Ventilrohr tatsächlich öffnet, sobald die Umwälzung des Kühlmittels im Kühlkreislauf durch die Radialpumpe gewünscht beziehungsweise erforderlich ist.

Ein Wachselement- Aktuator kann im Wesentlichen Druckkräfte bei Erwärmung generieren, wohingegen die Zugkräfte bei Abkühlung relativ gering sind. Daher ist bevorzugt eine Vorspannfeder vorgesehen, die das Ventilrohr in die Schließposition vorgespannt.

Nachfolgend wird ein Ausführungsbeispiel der Erfindung anhand der Zeichnung näher erläutert.

Es zeigt
- Fig. 1: eine mechanische Kfz-Kühlmittel-Radialpumpe in Schließposition in der oberen Hälfte und in Öffnungsposition in der unteren Hälfte.

Fig. 1 zeigt einen Kfz-Kühlmittel-Radialpumpe, die entlang ihrer Symmetrieachse geteilt ist: Die obere Hälfte von Fig. 1 zeigt die Radialpumpe 10 im kalten Zustand in Schließposition und die untere Hälfte zeigt die Radialpumpe 10 im warmen Zustand.

Wie aus Fig. 1 ersichtlich, ist die Radialpumpe 10 in einen Motorblock 60 eingesetzt, und weist ein Pumpengehäuse 30 mit einem Radial-Flügelrad 11 auf, das vollständig in den Motorblock 60 hineinragt. Eine das Flügelrad 11 tragende Flügelrad-Welle 12 durchtritt ein Dichtelement 13, das als Lippendichtung ausgebildet sein kann. Die Welle 12 ist jenseits des Dichtelements 13 durch zwei Wellenlager 20,21 drehbar gelagert und durch eine Riemenscheibe 24, auf der ein Antriebsriemen 22 läuft, angetrieben.

Das Flügelrad 11 weist eine kreisscheibenförmige Rückwand 41, eine kreisringförmige Deckscheibe 42 sowie eine Vielzahl von Flügeln 43 dazwischen auf. Das Radial-Flügelrad 11 weist an seinem Außenumfang einen umlaufenden radialen Flügelrad-Auslass 40 auf, durch den das Kühlmittel, das durch eine Zentralöffnung 46 des Flügelrades 11 in das Flügelrad 11 einströmt, das rotierende Flügelrad 11, in einen Ringkanal 48 verlässt.

Die Radialpumpe 10 ist kupplungsfrei ausgebildet. Zur Öffnung und Schließung der Radialpumpe 10 ist ein nicht-rotierendes und axial verschiebbares Ventilrohr 14 vorgesehen, das in seiner in der oberen Zeichnungshälfte dargestellten Schießposition in den Ringkanal 48 axial eingeschoben ist und den Flügelrad-Auslass 44 kontaktfrei umfasst. In der in der oberen Hälfte dargestellten Schließposition wird praktisch kein Kühlmittel gefördert. Das Ventilrad 14 ist hohlzylindrisch ausgebildet.

Das Ventilrohr 14 wird durch einen Aktuator 16 betätigt, der vorliegend als Wachselement ausgebildet ist. Ein Wachselement kann beispielsweise aus einem mit Wachs, das einen relativ hohen Ausdehnungskoeffizienten hat, gefüllten Zylinder bestehen, in dem ein Kolben gleitet, der über eine Kolbenstange 18 das Gestell 52 betätigt.

Der Aktuator 16 kann alternativ aber auch als Bimetallfeder ausgebildet sein. Der Aktuator 16 und das Ventilrohr 14 sind über ein axial verschiebbares Gestell 52 miteinander verbunden. Bei Erwärmung des Kühlmittels innerhalb des Gehäuses 30 wird auch der Aktuator 16 entsprechend erwärmt. Durch den sich erwärmenden Aktuator 16 werden das Gestell 52 und das Ventilrohr 14 axial in die unten dargestellte Öffnungsposition geschoben, in der das Ventilrohr 14 nicht mehr in den Ringkanal 48 hineinragt, und nicht mehr den Flügelrad-Auslass 44 verschließt.

Durch eine Vorspannfeder 15 ist das Gestell 52 beziehungsweise das Ventilrohr 14 in die Schließposition vorgespannt, so dass das Ventilrohr 14 in die Schließposition geschoben wird, wenn das Kühlmittel in dem Pumpengehäuse 30 sich wieder auf Umgebungstemperatur abgekühlt hat.

Zur optionalen Beschleunigung des temperaturabhängigen Öffnens des Ventilrohrs 14 ein elektrisches Heizelement 25 an dem Aktuator 16 angeordnet. Das Heizelement 25 kann bei Bedarf, beispielsweise sobald der Verbrennungsmotor läuft, eingeschaltet werden. Hierdurch wird die Erwärmung des Aktuators 16 beschleunigt.

Das Gehäuse 30 trägt unmittelbar die beiden Wellenlager 20,21 und den Aktuator 16, und führt das Ventilrohr-Gestell 52 axial.

## Patentansprüche

1. Mechanische Kfz-Kühlmittel-Radialpumpe (10) mit
einem Pumpengehäuse (30),
einem Flügelrad (11) mit einem radialen Kühlmittel-Auslass (44),
einem den radialen Flügelrad-Auslass (44) umgebenden Auslass-Ringkanal (48), und
einem axial verschiebbaren Ventilrohr (14), das zum Verschließen des Flügelrad- Auslasses (44) in den Ringkanal (48) in eine Schließposition einschiebbar ist, so dass es den Flügelrad-Auslass (44) umgibt und verschließt,
wobei ein mechanischer temperaturgesteuerter Ventilrohr- Aktuator (16) in dem von dem Pumpengehäuse (30) umschlossenen Kühlmittelraum angeordnet ist, wobei der Aktuator (16), das Ventilrohr (14) bei Erwärmung des Aktuators (16) in seine Öffnungsposition schiebt, und
wobei der Aktuator (16) als Wachselement ausgebildet ist,
**dadurch gekennzeichnet, dass**
das Ventilrohr (14) nicht-rotierend ist, und
dass dem Aktuator (16) ein elektrisches Heizelement (24) zugeordnet ist, durch das der Aktuator (16) beheizbar ist.

2. Mechanische Kfz-Kühlmittel-Radialpumpe (10) nach Anspruch 1, wobei das Ventilrohr (14) durch eine Vorspannfeder (15) in Richtung Schließposition oder Öffnungsposition vorgespannt ist.

## Claims

1. Automotive coolant radial pump (10) comprising
a pump housing (30),
an impeller (11) with a radial coolant outlet (44),
an annular outlet channel (48) surrounding the radial impeller outlet (44), and
an axially displaceable valve tube (14) adapted to be shifted into a closing position in the annular channel (48) to close the impeller outlet (44), such that the tube surrounds and closes the impeller outlet (44),
wherein a mechanical temperature-controlled valve tube actuator (16) is disposed in the coolant space enclosed by the pump housing (30), the actuator (16) pushing the valve tube (14) to the open position thereof when the actuator (16) becomes warm, and
wherein the actuator (16) is designed as a wax element,
**characterized in that**
the valve tube (14) is non-rotating, and
the actuator (16) is associated with an electric heating element (24) by which the actuator (16) can be heated.

2. Automotive coolant radial pump (10) of claim 1, wherein a bias spring (15) biases the valve tube (14) towards the closed position or the open position.

## Revendications

1. Pompe radiale de refroidissement (10) pour véhicules automobiles, comprenant:
un carter de pompe (30),
une roue à aubes (11) avec une sortie de réfrigérant (44) radiale,
un canal de sortie (48) annulaire entourant ladite sortie radiale (44) de la roue à aubes, et
un tuyau soupape (14), déplaçable dans la direction axiale, apte à être poussé dans ledit canal annulaire (48) dans une position de fermeture pour fermer ladite sortie (44) de la roue à aubes, de sorte qu'il entoure et ferme ladite sortie (44) de la roue à aubes,
un actionneur de tuyau soupape (16) mécanique, contrôlé par température est disposé dans la chambre de refroidissant entourée par ledit carter de pompe (30), ledit actionneur (16) poussant ledit tuyau soupape (14) dans sa position d'ouverture quand ledit actionneur (16) est chauffé, et
ledit actionneur (16) étant réalisé comme élément en cire,
**caractérisée en ce que**
ledit tuyau soupape (14) est non-rotatif, et
ledit actionneur (16) est associé à un élément de chauffage (24) électrique permettant de chauffer ledit actionneur (16).

2. Pompe radiale de refroidissement (10) pour véhicules automobiles selon la revendication 1, dans lequel ledit tuyau soupape (14) est précontraint vers sa position de fermeture ou sa position d'ouverture par un ressort de précontrainte (15).
